# FASCICULE DE BREVET EUROPEEN

(11) **EP 2 408 674 B1**
(45) Date de publication et mention de la délivrance du brevet: **16.07.2014**
(21) Numéro de dépôt: 10712465.3
(22) Date de dépôt: 22.03.2010
(51) Int. Cl.: B65D 5/32, B31B 17/00

(54) **PLATEAU, ENSEMBLE DE FLANS EN CARTON, DISPOSITIF ET PROCÈDE POUR FORMER UN TEL PLATEAU**
KISTE, ZUSCHNITTE FÜR SOLCHE KISTE, VORRICHTUNG UND VERFAHREN ZUR HERSTELLUNG SOLCHER KISTE
TRAY, BLANKS FOR SUCH A TRAY, APPARATUS AND METHOD FOR FORMING SUCH A TRAY

(30) Priorité: 20.03.2009 FR 0901304
(43) Date de publication de la demande: 25.01.2012
(73) Titulaire: Otor, 92800 Puteaux (FR)
(72) Inventeur: DELAUSE, Bernard, F-88000 Epinal (FR); MATHIEU, Gérard, F-95000 Cergy (FR); DESERTOT, Didier, F-21560 Arc sur Tille (FR)
(74) Mandataire: Benech, Frédéric
(86) Numéro de dépôt international: PCT/FR2010/000241
(87) Numéro de publication internationale: WO 2010/106255

(56) Documents cités:
- DE-A1- 3 134 666
- FR-A- 2 196 636
- FR-A- 2 885 881
- JP-A- 10 194 285
- US-A- 4 461 137
- US-A- 5 549 242

## Description

La présente invention concerne un plateau en matière en feuille de carton formé de trois pièces séparées.

Elle concerne également un ensemble de flans pour former un tel plateau, un dispositif de formation d'un tel plateau et un procédé correspondant.

Elle trouve une application particulièrement importante bien que non exclusive dans le domaine des plateaux en carton ondulé gerbables, suffisamment résistants pour contenir des produits de formes diverses comme par exemple des fruits ou des sachets semi-rigides du type sachets de soupes, qui ne peuvent donc jouer eux-mêmes un rôle dans la résistance à la compression de l'emballage.

On connaît depuis longtemps les plateaux en carton ondulé mono-flan.

Ces plateaux ne résistent pas naturellement à la compression autant que les emballages fermés du type caisses américaines.

Pour pallier en partie cet inconvénient, il a été proposé des plateaux comprenant des retours ou des poutres d'angle.

Ces dernières ont d'ailleurs ainsi permis de réduire sensiblement les grammages par rapport aux emballages traditionnels.

De tels emballages mono-flan présentent cependant des inconvénients.

En particulier ils ne sont pas facilement gerbables.

En effet pour permettre leur empilage de façon solide et sécurisée, l'art antérieur du plateau prévoit des tenons de gerbage.

Or ces derniers sont fragiles et difficiles à introduire de façon précise et répétitive dans les mortaises correspondantes.

Un autre inconvénient des plateaux mono-flan connus est dû aux cannelures horizontales de deux faces latérales qui ne participe donc que très faiblement à la résistance à la compression du plateau.

De plus, quand bien même certains plateaux peuvent être rendus assez résistants à la compression verticale grâce notamment à des trottoirs et/ou des poutres d'angle, le flambage des fonds des plateaux continue quant à lui à poser des problèmes.

Enfin on a malheureusement constaté que le moindre défaut de géométrie des plateaux de l'art antérieur, généralement formés par pistonnage dans une cavité, a un impact important sur leur Résistance à la Compression Verticale (RCV).

Les documents FR 2196636 ou DE 3134 666 A1 montrent des emballages correspondant au préambule de la revendication 1.

La présente invention a pour but de pallier ces inconvénients en proposant un plateau en matière en feuille de carton, un ensemble de flans, un dispositif et un procédé permettant de fabriquer un tel plateau, répondant mieux que ceux antérieurement connus aux exigences de la pratique, notamment en ce qu'elle propose un plateau facilement gerbable, en trois éléments dont deux éléments latéraux forment des poutres latérales, chacun muni d'un rabat de collage sur le fond du troisième élément.

Un tel plateau est tolérant aux défauts de géométrie, sans pour autant que cela soit préjudiciable à sa RCV.

Chacun des trois éléments va pouvoir être orienté et dimensionné, en grammage et en épaisseur de cannelure, de façon à optimiser sa fonction, à savoir soit la résistance en compression verticale soit la résistance au flambage.

Avantageusement l'invention permet en effet et en particulier de prévoir des cannelures verticales pour chacune des parois latérales tout en autorisant un gerbage des plateaux, simple, efficace et pérenne.

Dans ce but la présente invention propose notamment un plateau en matière en feuille de carton, selon la revendication 1.

Dans des modes de réalisation particulier, on a de plus recours à l'une et/ou à l'autre des dispositions suivantes, seule ou en combinaison :
- les deux premières parois opposées présentent un bord supérieur libre, dénué de rabat longitudinal. Une telle disposition favorise la fabrication en automatique ;
- Le fond comprend quatre surfaces d'extrémité écrasées respectivement situées aux quatre coins du plateau. Les écrasements localisés aux extrémités du fond vont ainsi lui donner une élasticité qui va permettre un léger bombement ;
- chaque premier rabat longitudinal est collé sur la face externe du fond ;
- chaque premier rabat est collé sur la face interne du fond ;
- le grammage du carton du fond et des deux premières parois latérales est différent de celui des deux deuxièmes parois latérales ;
- les cannelures des premières parois et des deuxièmes parois sont perpendiculaires au fond du plateau ;
- chaque jeu de rabats transversaux comprend un premier rabat transversal relié à la deuxième paroi latérale correspondante par une troisième ligne de pliage et collé sur la face interne de la première paroi latérale adjacente. Autrement dit les deux premières parois opposées sont collées sur la face externe des rabats transversaux en vis à vis. Ainsi les parois latérales sont droites sans excroissance dues à des rabats en surchappement ;
- chaque jeu comporte un deuxième rabat transversal relié par une quatrième ligne de pliage audit premier rabat transversal pour former un coin d'angle du plateau, lesdits deuxième rabats transversaux étant chacun eux même reliés par une cinquième ligne de pliage à un troisième rabat transversal coopérant avec la face interne des deuxièmes parois en vis à vis ;
- une deuxième paroi comprend un volet longitudinal relié par une ligne de pliage externe pour former un couvercle pour le plateau ;
- chaque deuxième paroi comprend de plus au moins un deuxième rabat longitudinal relié à ladite deuxième paroi par une sixième ligne de pliage sur le coté opposé au premier rabat longitudinal ;
- le deuxième rabat longitudinal comporte lui même au moins une languette d'extrémité rabattue ;
- chaque deuxième paroi comprend un seul deuxième rabat longitudinal muni de part et d'autre d'une languette d'extrémité rabattue et collée sur la face externe du premier rabat ou de la première paroi latérale en vis à vis, ledit deuxième rabat formant trottoir transversal sur deux extrémités opposées dudit plateau ;
- chaque deuxième paroi comprend deux deuxièmes rabats longitudinaux d'extrémité chacun muni d'une desdites languettes d'extrémité rabattues, formant oreilles de consolidation aux quatre extrémités opposées dudit plateau ;
- chaque premier rabat transversal comporte de plus au moins une languette latérale rabattue et collée sur le deuxième rabat longitudinal d'une seule pièce formant trottoir ;
- chaque deuxième rabat comprend un évidement au niveau de la sixième ligne de pliage ;
- les extrémités latérales des premiers rabats longitudinaux collés sur le fond du plateau sont de forme complémentaire avec la surface supérieure du plateau et/ou du ou des deuxièmes rabats longitudinaux et/ou des évidements, pour permettre l'encastrement de l'un dans l'autre lors de l'empilement de deux plateaux l'un sur l'autre ;
- chaque deuxième paroi comprend un pli central en triangle isocèle et deux premiers rabats longitudinaux situés de part et d'autre dudit pli central ;
- le plateau comporte huit côtés ;
- les troisièmes lignes de pliage sont en biais par rapport à la perpendiculaire aux premières lignes de pliage, de façon à donner une forme tronconique audit plateau ;
- au moins une première paroi latérale comporte des cinquième rabats reliés de part et d'autre de la première paroi par des sixièmes lignes de pliage propres à coopérer avec la face externe d'un rabat transversal adjacent ;
- les deuxièmes parois sont plus hautes que les premières parois latérales adjacentes ;
- le plateau comporte une première paroi latérale ajourée partiellement ou sur toute sa longueur ou munie d'une bande d'arrachage longitudinale.

L'invention propose également un ensemble de flans selon la revendication 21 pour former un plateau en matière en feuille de carton tel que décrit ci-dessus.

Dans des modes de réalisation avantageux on a de plus recours à l'une et/ou l'autre des dispositions suivantes :
- les deuxièmes parois opposées sont symétriques par rapport à la ligne de séparation ;
- une des parois opposées est reliée par la ligne de pliage externe à un volet supérieur pour former un couvercle au plateau ;
- le fond comprend quatre surfaces d'extrémité écrasées respectivement situées aux quatre coins du plateau ;
- chaque jeu de rabats transversaux comprend un premier rabat transversal relié à la deuxième paroi latérale correspondante par une troisième ligne de pliage et propre à être collé sur la face interne de la première paroi latérale adjacente ;
- chaque jeu comporte un deuxième rabat transversal relié par une quatrième ligne de pliage audit premier rabat transversal pour former un coin d'angle du plateau, lesdits deuxième rabats transversaux étant chacun eux même reliés par une cinquième ligne de pliage à un troisième rabat transversal pour coopérer avec la face interne des deuxièmes parois en vis à vis ;
- chaque deuxième paroi comprend de plus au moins un deuxième rabat longitudinal relié à ladite deuxième paroi par une sixième ligne de pliage sur le coté opposé au premier rabat longitudinal ;
- chaque deuxième paroi comprend un pli central en triangle isocèle et deux premiers rabats longitudinaux situés de part et d'autre dudit pli central ;
- les troisièmes lignes de pliage sont en biais par rapport à la perpendiculaire aux premières lignes de pliage, de façon à donner une forme tronconique audit plateau une fois formé.
L'invention propose également un dispositif de formation d'un plateau, selon la revendication 29.

Avantageusement les moyens de formage comprennent un mandrin et des moyens d'enroulement de l'ensemble de flans autour dudit mandrin pour former le plateau.

Egalement avantageusement chaque jeu de rabats transversaux comprenant un premier rabat transversal relié à la deuxième paroi latérale correspondante par une troisième ligne de pliage et un deuxième rabat transversal relié par une quatrième ligne de pliage audit premier rabat transversal, lesdits deuxièmes rabats transversaux étant chacun eux même reliés par une cinquième ligne de pliage à un troisième rabat transversal,
les moyens de pliage desdits jeux comprennent des broches pour former un coin d'angle du plateau et des moyens pousseurs pour appliquer les dits troisièmes rabats transversaux sur la face interne des deuxièmes parois en vis à vis.

Dans un mode de réalisation avantageux, chaque deuxième paroi comprenant de plus au moins un deuxième rabat longitudinal relié à ladite deuxième paroi par une sixième ligne de pliage sur le coté opposé au premier rabat longitudinal, le dispositif comporte de plus des moyens pour replier ledit deuxième rabat longitudinal pour former au moins deux oreilles ou deux trottoirs de part et d'autre du plateau, et en ce que le mandrin est rétractable entre une position de formation du plateau et une position d'échappement des oreilles ou trottoirs.

Egalement avantageusement chaque deuxième paroi comprenant trois lignes de plis centraux parallèles aux troisièmes lignes de pliage et deux premiers rabats longitudinaux situés de part et d'autre dudit pli central, le dispositif comporte des moyens de pliage des dites trois lignes pour former au milieu des dites deuxièmes parois un pli central en triangle isocèle.

L'invention propose également un procédé de formation d'un plateau selon la revendication 34.

Dans un mode de réalisation avantageux le formage se fait par enroulement autour d'un mandrin.

Avantageusement chaque jeu de rabats transversaux comprenant un premier rabat transversal relié à la deuxième paroi latérale correspondante par une troisième ligne de pliage et un deuxième rabat transversal relié par une quatrième ligne de pliage audit premier rabat transversal, lesdits deuxièmes rabats transversaux étant chacun eux même reliés par une cinquième ligne de pliage à un troisième rabat transversal,
on plie lesdits jeux autour de broches pour former un coin d'angle du plateau et on applique les dits troisièmes rabats transversaux sur la face interne des deuxièmes parois en vis à vis.

Egalement avantageusement chaque deuxième paroi comprenant de plus au moins un deuxième rabat longitudinal relié à ladite deuxième paroi par une sixième ligne de pliage sur le coté opposé au premier rabat longitudinal, on replie ledit deuxième rabat longitudinal pour former au moins deux oreilles ou deux trottoirs de part et d'autre du plateau, et on rétracte le mandrin entre une position de formation du plateau et une position d'échappement des oreilles ou trottoirs.

Dans un mode de réalisation avantageux chaque deuxième paroi comprenant trois lignes de plis centraux parallèles aux troisièmes lignes de pliage et deux premiers rabats longitudinaux situés de part et d'autre dudit pli central, on plie les dites trois lignes de pliage pour former au milieu des dites deuxièmes parois un pli central en triangle isocèle.

L'invention sera mieux comprise à la lecture de la description qui suit de modes de réalisation donnés ci-après à titre d'exemples non limitatifs, en référence aux dessins qui l'accompagnent dans lesquels :
- Les figures 1, 2 et 3 sont des vues en perspective par dessous, par dessus et de face de deux plateaux gerbables selon un premier mode de réalisation de l'invention avec coins de renfort.
- Les figures 4A, 5C et 6A, 7C donnent des vues, respectivement en perspective et à plat, des trois pièces du plateau de la figure 1.
- Les figures 4B et 6B montrent un autre mode de réalisation respectivement en perspective et à plat d'un ensemble de flans pour paroi latérale selon l'invention.
- Les figures 5A, 5B et 7A, 7B sont des vues, respectivement en perspective et à plat, de flans permettant d'obtenir une pièce de fond selon deux modes de réalisation de l'invention.
- Les figures 8A, 8B et 9A, 9B montrent d'autres modes de réalisation de plateaux et de flans pour deuxièmes parois latérales correspondantes, selon deux autres modes de réalisation de l'invention d'une part avec trottoirs et d'autre part avec cornières d'angles.
- Les figures 10A, 10B et 10C montrent en vue de dessus et de dessous, deux plateaux obtenus avec les pièces pour deuxièmes parois latérales du flan de la figure 11, avec trottoirs et cornières d'angles.
- Les figures 12 et 15 montrent en perspective deux autres modes de réalisation de deuxièmes pièces selon l'invention, combinables avec la première pièce de fond en perspective des figures 13 et 14.
- La figure 16 est une vue en perspective d'un plateau obtenu en collant ensemble les flans des figures 14 et 15.
- Les figures 17, 18 et 19 montrent à plat les flans correspondant respectivement aux flans conformés des figures 12, 13 et 14.
- Les figures 20A et 20B montrent des flans respectivement pour deuxième pièce et première pièce de fond permettant d'obtenir les plateaux tronconiques en cours d'assemblage et empilés représentés sur les figures 21 et 22.
- Les figures 23A, 23B, 24 et 25 donnent sous forme de flans à plat et en perspective un autre mode de réalisation de plateau à pli central, selon l'invention.
- Les figures 26A à 26G montrent en perspective et schématiquement les différentes opérations effectuées lors de la mise en oeuvre du procédé selon le mode de réalisation de l'invention plus particulièrement décrit ici.
- Les figures 27A et 27B illustrent une variante de mise en oeuvre de ce procédé avec vérin rétractable.
- Les figures 28 et 29 montrent en vue latérale et en vue de dessus un mode de réalisation d'un dispositif selon l'invention, avec mandrin.
- La figure 30 est une vue latérale du magasin-séparation des flans pour constituer les deuxièmes pièces du dispositif décrit en référence aux figures 28 et 29.
- La figure 31 est une vue latérale de la figure 29 selon la coupe XXXI-XXXI.
- La figure 32 est une vue latérale du poste de mise en volume autour du mandrin.
- La figure 33 est une vue en perspective partielle d'un autre mode de réalisation d'un plateau selon l'invention.
- La figure 34 montre des vues en coupe et en perspective du fond du plateau de la figure 33.
- La figure 35 est une vue en perspective d'un fond selon un mode de réalisation de l'invention analogue à celui de la figure 33.
- La figure 36 est une vue en perspective d'un demi-plateau en cours de formation utilisant le fond de la figure 35 et une moitié de flan selon un autre mode de réalisation.
- La figure 37 et 38 montrent en perspective le plateau obtenu avec les fond et flan des figures 35 et 36, en cours de formation et une fois terminé.

Dans la suite de la description des figures on utilisera les mêmes numéros de référence pour désigner des éléments identiques ou similaires.

Les figures 1 à 3 montrent deux plateaux 1 superposés parallélépipédiques, identiques, en matière en feuille de carton, selon un premier mode de réalisation de l'invention.

Chaque plateau 1 est formé de trois pièces séparées 2, 3 et 4 à savoir une première pièce 2 formant un fond 5 relié par des premières lignes de pliage 6 à deux premières parois latérales 7 et deux deuxièmes pièces 3 et 4 formant deux deuxièmes parois latérales opposées 8 et 9 comportant chacune un premier rabat longitudinal 10, 11 relié à ladite deuxième paroi 8, 9 par une deuxième ligne de pliage 12, 13 avantageusement légèrement décalée pour permettre la compensation des épaisseurs de carton, au moins en partie, et collé sur la face inférieure du fond 5.

Chaque deuxième paroi 8, 9 comprend deux jeux de rabats transversaux 14, 15 comportant chacun au moins un rabat transversal 16 respectivement collé sur la face interne d'une première paroi latérale correspondante 7 en vis à vis.

Plus précisément, sur le plateau représenté sur les figures 1 à 3 et en référence également aux figures 4A, 4B et 6A, 6B, chaque jeu de rabats 14, 15 comprend un premier rabat transversal 17 relié à la deuxième paroi latérale 8, 9 correspondante par une troisième ligne de pliage 18 et collé sur la face interne de la première paroi latérale adjacente.

Chaque jeu de rabats 14, 15 comprend de plus des deuxièmes rabats transversaux rectangulaires 20 reliés par une quatrième ligne de pliage 21 audit premier rabat transversal (cf. figures 3, 4A et 6A), lesdits deuxième rabats transversaux étant chacun eux-mêmes reliés par une cinquième ligne de pliage 23 (parallèle à la deuxième ligne de pliage)à un troisième rabat transversal 24 coopérant avec la face interne 25 des deuxièmes parois en vis à vis pour former un pilier 22 (voir figure 4A) de coin d'angle du plateau.

Comme représenté sur la figure 3 on voit par ailleurs que le premier rabat 11 est agencé pour venir s'encastrer entre les parties supérieures 26 des jeux de rabats transversaux 14, 15 formant pilier d'angle.

Cet encastrement provient notamment du fait que les rabats 10 et 11 étant collés sur le fond 3 du plateau du dessus viennent en excroissance par rapport au fond ce qui permet donc un emboitement avec la périphérie supérieure des piliers, tout en autorisant un auto-centrage et un blocage de façon latérale d'un plateau sur l'autre.

On comprend donc que l'existence de ces rabats, collés sur la face externe inférieure du fond permet un excellent gerbage des plateaux les uns sur les autres.

Plus précisément et toujours en référence aux figures 4A et 6A on remarque que les deux pièces 3, 4 sont obtenues à partir d'une même découpe 27 (cf. figure 6A) symétrique par rapport à une ligne de découpe 28.

Les premiers rabats longitudinaux 10, 11 sont de forme sensiblement trapézoïdale, la petite base étant formée par la deuxième ligne de pliage 12, 13 et la grande base étant elle-même de dimension inférieure à la longueur totale de la deuxième paroi (8,9) à laquelle le premier rabat 10, 11 est rattaché, les côtés latéraux respectifs 28 dudit premier rabat étant par exemple en forme de nez pour permettre l'encastrement par leur forme complémentaire avec l'espacement entre les piliers du plateau du dessous.

Un évidement 29 entre les deux premiers rabats 10, 11 accolés, symétriques par rapport à la ligne de découpe 28 de forme oblongue, est avantageusement prévu.

Les figures 4B et 6B montrent une variante de réalisation des deuxièmes pièces, qui comportent de plus sur le bord périphérique externe 30 des deuxièmes parois, deux languettes triangulaires ou trapézoïdales 31 dirigées vers l'extérieur et reliées respectivement par des lignes de pliage 32 à chaque extrémité de ladite périphérie des deuxièmes parois.

Les languettes 31 sont elles-mêmes prolongées latéralement par une petite languette rectangulaire 34 située à l'aplomb du premier rabat transversal 17 et qui permet (cf. figure 4B) lorsque la deuxième paroi est constituée avec ses.piliers d'angle, de venir recouvrir la face externe 35 du premier rabat transversal 17 permettant ainsi une consolidation de l'ensemble.

Selon le mode de réalisation des figures 4B, 6A, 6B, on a de plus représenté sensiblement centré sur chaque deuxième paroi 8, 9 un trou oblong 36 obtenu par découpe permettant la préhension du plateau.

On a représenté sur les figures 5A à 5C et 7A à 7C trois modes de réalisation de premières pièces utilisables avec l'invention.

Les figures 5A et 7A montrent un flan 37 comportant un fond rectangulaire 5 et deux premières parois latérales opposées reliées audit fond par les lignes de pliage 6 à savoir une première paroi rectangulaire verticale 38 de la hauteur du plateau et une première paroi 39 en forme de U, comportant un évidement central 40.

Dans d'autres modes de réalisation (figures 5B et 7B) la première pièce 41 de fond comprend une première paroi 42 de hauteur plus petite que la paroi en vis à vis 38, ce qui permet une ouverture latérale du plateau, ou au contraire deux parois 7 de même hauteur (cf. figures 1 à 3).

Enfin dans un autre mode de réalisation de premières pièces 43 et en référence aux figures 5C et 7C, il est prévu une première paroi 44 munie d'une languette d'arrachage 45 figurée en trait interrompu sur la figure 7C, permettant d'ouvrir le plateau d'un côté pour avoir accès par exemple à son contenu.

On a représenté sur les figures 8A et 8B deux autres modes de réalisation de plateaux 46 et 47 selon l'invention, et sur les figures 9A et 9B les découpes 48, 49 pour deuxièmes pièces correspondances.

Plus précisément la figure 8A montre un plateau 46 dont les deux premières parois latérales 50 sont de hauteur plus petite que celles des secondes parois latérales 51.

Celles-ci comportent quant à elles sur leur périphérie supérieure 52 des deuxièmes rabats longitudinaux 53 propres à former des trottoirs horizontaux rectangulaires, et comportant de chaque côté deux petites languettes latérales 54 carrées, rabattues sur la face externe du premier rabat transversal 56 correspondant de la deuxième paroi concernée.

Les figures 8B et 9B montrent quant à elles, un plateau 47 avec élément d'angle 57 formé par deux petites languettes 58 du type de celles décrites en référence à la figure 6B. Des petites encoches 59 dans la périphérie supérieure 60 des premiers rabats transversaux sont prévues pour éviter les surchappements.

Ces éléments vont notamment permettre l'encastrement avec les premiers rabats en vis à vis en excroissance par rapport au fond du plateau.

Dans le mode de réalisation des figures 8A et 8B, le dessus des trottoirs 53 comportent un évidement 62, où encore un espacement entre éléments d'angle 57, de forme complémentaire avec la forme des premiers rabats en excroissance, pour permettre l'encastrement.

On a représenté sur les figures 10A, 10B, 10C et 11 un autre mode de réalisation d'un plateau 63 selon l'invention, qui comporte ici encore des trottoirs 64 en partie supérieure formés par des deuxièmes rabats rectangulaires longitudinaux 65 reliés à la périphérie 66 supérieure longitudinale des deuxièmes parois rectangulaires 67 et les premiers rabats transversaux 68 comportant quant à eux des petites languettes triangulaires 69 refermées et collées sur le dessus du rabat formant trottoir décrit ci-avant.

L'encastrement est ici possible entre ces deux petites languettes triangulaires 69 et le premier rabat de forme complémentaire.

Les figures 12 et 15 montrent en perspective et en plan deux autres modes de réalisation de deuxièmes parois 70 et 71 selon l'invention, comportant deux premiers rabats transversaux 72 reliés à deux seconds rabats transversaux 73, ces modes de réalisation permettant un collage à l'intérieur d'une première pièce 74 du type de la figure 13, rectangulaire, comportant elle-même deux premières parois rectangulaires 75 munies à chacune de leurs extrémités respectives d'une languette 76 également rectangulaire, les deuxièmes parois 71 de la figure 15 étant donc agencées de telle sorte que leur deuxième rabat 73 soit collé sur les faces internes 77 des premières parois de l'emballage.

Dans un autre mode de réalisation (figure 14) la première pièce 78 comporte un fond 79 octogonal et chaque première paroi 80 comprend des languettes d'extrémité 81. Les deuxièmes parois 71 sont alors collées sur cette première pièce de telle sorte que on forme un plateau 82 à huit côtés, les premiers rabats transversaux 72 étant eux-mêmes collés sur les languettes d'extrémité 81 des premières parois 80 de la première pièce.

Les figures 17 à 19 montrent les flans pour deuxièmes pièces (figure 17) et premières pièces (figures 18 et 19) permettant de réaliser les éléments respectivement des figures 12 et 15 et 13 et 16.

On a représenté sur les figures 20A à 21 d'autres modes de réalisation de premières pièces 81 et deuxièmes pièces 82 selon l'invention, permettant de constituer un plateau tronconique 83 à parois 84 inclinées vers l'intérieur, (ou l'extérieur) favorisant l'empilage.

Plus précisément il est proposé un flan 85 formé de deux deuxièmes pièces 82 symétriques par rapport à un axe central 86 comprenant des deuxièmes parois 87 rectangulaires munies du premier rabat longitudinal 10, 11 du type de ceux décrit en référence aux figures précédentes et de part et d'autre deux rabats transversaux 88 de forme trapézoïdale, à savoir comportant un premier côté 89 constitué par la ligne de pliage et relié à son deuxième côté périphérique externe 90 par deux côtés parallèles 91 inclinés vers l'extérieur, du côté opposé au premier rabat longitudinal 10, 11.

La première pièce quant à elle est alors formée d'un fond rectangulaire 92 muni des deux premières parois 93 qui comportent elles-mêmes des côtés latéraux 94 en biais vers l'intérieur pour former des trapèzes isocèles dont le petit côté 95 et formé par le bord périphérique externe.

Ces bords supérieurs 96 des deuxièmes parois 87 comprennent des encoches 97 aptes à s'encastrer dans les bords 98 des rabats longitudinaux 10 et 11 en surchappement.

On a représenté sur les figures 23 à 25 un autre mode de réalisation de l'invention. La première pièce (figure 23B) est quant à elle formée par des flans similaires à ceux décrits en référence aux figures 7A à 7C.

Le deuxième flan 99 permettant de fabriquer les deuxièmes parois est quant à lui formé symétriquement de part et d'autre d'une ligne de séparation 100, par un premier volet rectangulaire 101 muni en son centre d'une ligne de pliage autour de laquelle sont situées de part et d'autre et symétriquement, deux lignes de pliage parallèles 103 puis la troisième ligne de pliage 104 de rattachement aux premiers volets transversaux 105, la périphérie supérieure externe de cette deuxième paroi comportant de plus des languettes 106 du type décrit en référence à la figure 9B ou 6B.

Les deuxièmes parois, une fois séparées par rapport à leur ligne de jonction (cf figure 24) sont pliées de façon à ce que la partie centrale 107 vienne former un triangle isocèle, la dimension de la deuxième paroi, une fois froncée en son milieu, étant égale à la longueur de la première paroi.

Le plateau 108 est ensuite constitué de façon similaire aux emballages précédents.

On va maintenant décrire plus précisément en référence aux figures 26A à 26G, le procédé de fabrication d'un plateau selon un mode de réalisation de l'invention, du type décrit en référence aux figures 1 à 3 et 4A et 5C.

A partir de deux flans de matière en feuille de carton ondulé à savoir un premier flan F formé d'un fond 5 relié par des premières lignes de pliage 6 à deux premières parois latérales 7 opposées et un deuxième flan 27 propre à former deux deuxièmes parois 8, 9 latérales opposées, identiques et symétriques par rapport à la ligne de séparation 28, chaque deuxième paroi latérale comportant au moins un premier rabat 10, 11 longitudinal relié d'un côté à une deuxième paroi correspondante 8, 9 par une deuxième ligne de pliage 12 et de l'autre côté par ladite ligne de séparation 28 à la périphérie externe de l'autre premier rabat longitudinal de la deuxième paroi latérale symétrique en vis à vis, et deux jeux de rabats transversaux 14, 15 comportant chacun au moins un rabat transversal 24, on découpe (étape 110) le deuxième flan au niveau de la ligne de séparation 28 pour former les deux deuxièmes pièces.

On transfère ensuite (flèche 111) les deux deuxièmes pièces à un poste d'assemblage 112 en encollant au passage les faces internes des parois 8, 9 et les rabats 10, 11 et 24 avec de la colle dite « hot melt » de façon connue en elle-même.

Puis on transfère (flèche 114) le premier flan F de sa pile de stockage vertical 115 à niveau constant, que l'on vient plaquer sur les rabats 10 et 11 comme montré à la figure 26B. Les transferts se font latéralement par ventouse.

Puis on amène (flèche 116) des éléments 117 qui vont permettre le pliage des piliers d'angle et qui seront décrits plus précisément ci-après en référence au dispositif.

En référence aux figures 26C et 26D on plie (flèches 118 et 119) les jeux de rabats 14 et 15 vers les deuxièmes parois encollées (cf. figure 26D) puis, (cf figure 26E) après retrait (flèche 120) des éléments 117, on transfère (flèche 121 de la figure 26E) l'ensemble de flans ainsi constitué à un poste 122 de formage pour l'enrouler (flèche 123 cf. figure 26F) autour d'un mandrin 124 à huit cotés pour former le plateau 125 (cf. figure 26G).

Les figures 27A et 27b montrent les étapes principales d'un mode de réalisation différent du procédé selon l'invention utilisant un mandrin rétractable 127 du type connu en lui-même par exemple comprenant quatre taquets 128 déplaçables entre une position écartée (figure 27A) et une position rétractée (figure 27B) pour extraction (flèche 129) permettant d'échapper les rebords 57 des plateaux 47 du type décrit en référence à la figure 8B et/ou les trottoirs en référence à la figure 8A.

On a représenté maintenant en référence aux figures 28 à 32 un dispositif 130 de formation d'un plateau selon le mode de réalisation de l'invention plus particulièrement décrit ici.

Le dispositif comprend deux magasins de stockage 131 et 132 des premiers flans F et deuxièmes flans 27 lesdits magasins étant formés par des chariots élévateurs sur lesquels les flans sont calés et empilés à plat, le chariot montant au fur et à mesure du dépilement.

Le magasin de stockage des deuxièmes flans est par ailleurs muni d'une lame de découpe (non représentée) du deuxième flan de façon symétrique au niveau de la ligne de séparation 28 en deux.

Deux bras d'extraction 133 et 134 (cf. figures 28 et 30) formés par des pistons et munis de ventouses 135 d'aspiration permettent la désolidarisation d'un des flans par rapport à l'autre, leur écartement et leur transfert au poste d'assemblage 136 avec encollage par des moyens 137 connus en eux-mêmes.

Le premier flan F est quant à lui amené latéralement par l'intermédiaire d'un chariot 138 au poste d'assemblage comprenant une bande 139 de transfert.

Plus précisément, en référence à la figure 28, le magasin de séparation des deuxièmes parois latérales comprend un chariot 140 d'amené au poste d'assemblage, montré sur une poutre 140' reposant de part et d'autre sur deux chemins de roulement 140".

Il comporte les deux bras 133, 134 de mise en position en largeur. Ce chariot d'amené est actionné par une courroie d'entrainement 141 pour le transfert au poste d'assemblage.

Au passage des deuxièmes flans les moyens d'encollage 137 des flans pour assemblage sont prévus.

Ils sont par exemple formés de pistolets d'encollage connus en eux-mêmes.

Un taquet de transfert (non représenté) aux différents postes permet une fois le flan en position sur la bande de transfert 139, la prise de l'ensemble ainsi calé pour l'amener au poste suivant.

Le dispositif 130 comporte par ailleurs un poste 142 de formation des dièdres ou piliers d'angles, et plus particulièrement un système de mise en forme et en pression des dièdres comprenant des pistons 143 et un chariot 144 de descente d'une pièce comportant des dièdres 145 conformés pour mise en contrepression.

Un système 146 de pliage à 90° des dièdres par piston pousseur est par ailleurs prévu, les chariots 148 d'amené des poutres 149 de section transversale triangulaire de formation des dièdres de façon motorisée étant par ailleurs prévus en dessous du poste de formation.

Des pistolets d'encollage avant mise en volume réglables par glissière sont positionnés de façon adéquate, un système (non représenté) de pliage vertical du type décrit en référence à la figure 32 étant par ailleurs prévu.

Il comporte ainsi des bras verticaux 150 arrondis en partie supérieure pour faciliter l'accostage et repousser les rabats verticaux.

Une fois les poutres formées, les chariots 148 d'amenée des poutres 149 de formation des dièdres sont retirés et l'ensemble est poussé par l'intermédiaire de la bande 139 vers le poste de formation 151 autour du mandrin 152.

Ici encore, des pistolets d'encollage (non représentés), avant mise en volume, sont prévus de façon connue en elle-même, ainsi qu'un système 153 de pliage et de pressage du fond réglable en deux directions par système de vis.

Le système 153 est agencé pour venir plaquer les parois verticales du plateau sur les faces latérales du mandrin 152 amené par le haut.

A noter que celui-ci peut être changé au niveau du format.

Le système 153 comprend un équipage 154 agencé pour se déplacer entre une position basse 155 d'échappement des lames verticales 156 à extrémité courbe horizontale 156' et une position haute 157 de plaquage de lames sur les parois 8 et 9 d'une part et 7 d'autre part pour collage avec les faces externes des piliers d'angles 14, 15.

On va maintenant décrire le fonctionnement du dispositif selon le mode de réalisation de l'invention plus particulièrement précisé ici.

On dépile les deuxièmes pièces ou découpes d'extrémité une à une à partir du magasin 132 à niveau constant.

Les deux bords périphériques des deux premiers rabats longitudinaux 10 et 11 étant liés par des points d'attache, le dépilage est assuré par les deux systèmes représentés à la figure 30 pilotés et équipés de ventouses, une par extrémité.

Le point haut de chaque dépileur est différent ce qui permet de libérer les points d'attache et de séparer de ce fait les deux deuxièmes pièces ou découpes d'extrémité distinctes.

Ces découpes d'extrémité sont transférées au poste de jonctionnement 136, et pendant ce transfert les panneaux de liaison sont encollés et mis en position en largueur par les deux chariots embarqués indépendants 140 pilotés par des cerveaux moteurs.

Les extrémités sont alors mis en place au poste de jonctionnement qui comporte une bande transporteuse 139.

Pendant le même temps une découpe de fond et/ou première pièce est extraite à partir du magasin à niveau constant 131.

Le transfert de la découpe de fond se fait au poste de jonctionnement par l'intermédiaire d'un chariot 138 également piloté par cerveaux moteurs.

Durant ce transfert un système de collage embarqué dépose la colle nécessaire à la création des dièdres des extrémités.

Il y ensuite une mise en pression du fond sur les extrémités puis un transfert de l'ensemble au poste de formation des dièdres.

Le poste 146 de formation des dièdres comprend la mise en place de quatre contre-formes correspondant à la dimension des dièdres (deux systèmes droit et gauche motorisés par cerveaux moteurs).

Puis il y a mise à la vertical des dièdres autour de leur rainant (ligne de pliage) par une rampe et mise à l'horizontal des dièdres autour de leur rainants complémentaires par système dynamique et enfin mise en forme et en pression des dièdres autour des rainants suivants par un outillage comportant des pistons 143 puis ensuite un retrait des contre-formes.

Ensuite le transfert au poste de mise en volume est effectué.

Durant ce transfert le fond est encollé.

On réalise alors la mise en volume du plateau par descente du mandrin (interne) sur le plateau à plat et mise à la vertical des extrémités des parois 8 et 9, puis des panneaux 7 du fond, avant mise en pression du plateau puis une éjection.

A noter que dans les cas où les extrémités sont équipées de trottoirs totaux ou partiels ils sont formés au poste de mise en volume, le mandrin interne étant alors rétractable pour permettre son dégagement.

Sur les figures 33 et 34, on a représenté une portion de plateau 160 comprenant un fond rectangulaire 161 relié par les premières lignes de pliage 162 à deux premières parois sensiblement rectangulaires 163. Le plateau comprend de plus deux deuxièmes parois latérales 164 rectangulaires (une seule est représentée sur la figure) comprenant un rabat longitudinal 165 rectangulaire, relié à ladite deuxième paroi par une deuxième ligne de pliage 166, de façon centrée sur une partie de la longueur de la paroi par exemple les 2/3 ou les 4/5, et collé sur la face externe 167 du fond, et deux rabats transversaux 168 collés sur la face interne 169 des premières parois 163 en vis à vis.

Comme on le voit sur les figures la zone de carton du fond au niveau de la deuxième ligne de pliage est divisée en trois parties à savoir une zone centrale 170 en vis à vis du rabat longitudinal 165 et deux zones 171 situées de part et d'autre entre les bords du rabat et les premières parois.

Afin de limiter au maximum la surépaisseur du rabat collé sur le dessous du fond au niveau de la zone 170 et formé de sorte que le fond se déforme verticalement pour permettre à la bordure du rabat de s'aligner avec les bordures franches 172 des zones 171, il est prévu des zones 173, sensiblement rectangulaires en forme de languette le long ou au bord d'une partie de la première ligne de pliage, par exemple de largeur égale à la moitié de celle de la zone 171 et de longueur suffisante pour obtenir une bonne élasticité, par exemple quelques centimètres en fonction de l'épaisseur du carton.

Cet écrasement localisé du carton aux extrémités du fond autorise ainsi un léger bombement (voir figure 35, flèche 174) de sorte que les points d'appui de la paroi verticale sur les zones 171 sont alignés avec ceux de la zone 170. Ainsi l'ensemble des parois verticales formées par les premières parois et les deuxièmes parois participent de façon similaire à la compression, augmentant significativement la RCV.

On a représenté sur les figures 35 à 39, les éléments partiels, en perspective, en cours de formation, ou formés, d'un plateau 175 selon un autre mode de réalisation de l'invention.

La figure 35 montre un fond 161 du type de celui décrit à la figure 33.

La figure 36 montre en perspective le fond 161 et un demi flan 176. Le demi flan 176 permettant d'obtenir les deuxièmes parois latérales comprend une deuxième paroi rectangulaire 177, munie du rabat longitudinal 178, propre à être collé sur le fond, en forme de languette, de deux rabats rectangulaires latéraux 179 de part et d'autre, et de l'autre côté d'un bord externe 180, formant une ligne de pliage, de jonction 181, avec un troisième volet rectangulaire 182 de longueur égale à celle des rabats 179, par exemple de longueur égale au 1/3 de la longueur des premières parois latérales 163, muni de deux rabats rectangulaires 183, 184 propres à être rabattus sur les rabats 179 pour former les trottoirs 185 (cf figure 38).

Des évidements 186 au niveau des lignes de pliage 181, dans le volet 182 de forme complémentaire aux languettes 178, pour permettre l'encastrement, sont prévus.

Dans un mode de réalisation représenté en traits mixtes sur la figure 37, le volet 182 est remplacé par un volet 187 propre à former le dessus du plateau et à se refermer par une languette 188 sur la deuxième paroi 189 en vis à vis.

Comme il va de soi et comme il résulte d'ailleurs de ce qui précède la présente invention ne se limite pas aux modes de réalisation plus particulièrement décrits. Elle en embrasse au contraire toutes les variantes et notamment celles où les flans des premières parois latérales et du fond est de fort grammage, par exemple 100g/m², et celui des deuxièmes parois et de faible grammage par exemple inférieur à 50g/m², celles où le poste de formage est différent, la formation du plateau se faisant par pistonnage de façon connue en elle-même, ou d'autres manières n'utilisant pas de mandrin, celles où les zones écrasées latérales permettant le bombement, sont remplacées par une zone écrasée centrale, la languette 178 étant alors située par exemple à l'intérieur de la boîte, collée sur la face interne du fond.

## Revendications

1. Plateau (1) en matière en feuille de carton, formé de trois pièces séparées, à savoir une première pièce (2) formant un fond (5) relié par des premières lignes de pliage (6) à deux premières parois latérales (7) opposées et deux deuxièmes pièces (3, 4) formant deux deuxièmes parois latérales opposées (8, 9) comportant chacune au moins un premier rabat longitudinal (10) relié à ladite deuxième paroi par une deuxième ligne de pliage (12, 13) et deux jeux de rabats transversaux (14, 15) comportant chacun au moins un premier rabat transversal (16) relié à la deuxième paroi latérale correspondante par une troisième ligne de pliage respectivement collé sur la face interne de la première paroi latérale adjacente (7) en vis à vis,
**caractérisé en ce que** les premiers rabats longitudinaux sont fixés sur la face externe du fond (5) de la pièce (2) et **en ce que** les extrémités latérales des premiers rabats longitudinaux (10) collés sur le fond (5) du plateau (2) sont de forme complémentaire avec la surface supérieure du plateau pour permettre l'encastrement de l'un dans l'autre lors de l'empilement de deux plateaux l'un sur l'autre.

2. Plateau selon la revendication 1, **caractérisé en ce que** les deux premières parois opposées présentent un bord supérieur libre dénué de rabat longitudinal.

3. Plateau selon l'une quelconque des revendications 1 et 2, **caractérisé en ce que** le fond comprend quatre surfaces d'extrémité (173) écrasées respectivement situées aux quatre coins du plateau.

4. Plateau selon l'une quelconque des revendications précédentes, **caractérisé en ce que** le grammage du carton du fond et des deux premières parois latérales est différent de celui des deux deuxièmes parois latérales.

5. Plateau selon l'une quelconque des revendications précédentes, **caractérisé en ce que** les cannelures des premières parois et des deuxièmes parois sont perpendiculaires au fond dudit plateau.

6. Plateau selon l'une quelconque des revendications précédentes, **caractérisé en ce que** chaque jeu comporte un deuxième rabat transversal (20) relié par une quatrième ligne de pliage (21) audit premier rabat transversal pour former un coin d'angle du plateau, lesdits deuxième rabats transversaux (20) étant chacun eux même reliés par une cinquième ligne de pliage (23) à un troisième rabat transversal (24) coopérant avec la face interne (25) des deuxièmes parois en vis à vis.

7. Plateau selon l'une quelconque des revendications précédentes, **caractérisé en ce que** une deuxième paroi comprend un volet longitudinal relié par une ligne de pliage externe pour former un couvercle au plateau.

8. Plateau selon l'une quelconque des revendications 1 à 6, **caractérisé en ce que** chaque deuxième paroi comprend de plus au moins un deuxième rabat longitudinal (53) relié à ladite deuxième paroi par une sixième ligne de pliage sur le côté opposé au premier rabat longitudinal.

9. Plateau selon la revendication 8, **caractérisé en ce que** ledit deuxième rabat longitudinal comporte lui-même au moins une languette d'extrémité (34, 54) rabattue.

10. Plateau selon la revendication 9, **caractérisé en ce que** chaque deuxième paroi comprend un seul deuxième rabat longitudinal muni de part et d'autre d'une languette d'extrémité (54) rabattue et collée sur la face externe du premier rabat ou de la première paroi latérale en vis à vis, ledit deuxième rabat (53) formant trottoir transversal sur deux extrémités opposées dudit plateau.

11. Plateau selon la revendication 9, **caractérisé en ce que** chaque deuxième paroi comprend deux deuxièmes rabats longitudinaux (31) d'extrémité chacun muni d'une desdites languettes d'extrémité (34) rabattues, formant oreilles de consolidation aux quatre extrémités opposées dudit plateau.

12. Plateau selon la revendication 8, **caractérisé en ce que** chaque premier rabat transversal comporte de plus au moins une languette latérale rabattue et collée sur le deuxième rabat longitudinal d'une seule pièce formant trottoir.

13. Plateau selon la revendication 12, **caractérisé en ce que** chaque deuxième rabat comporte un évidement au niveau de la sixième ligne de pliage.

14. Plateau selon l'une quelconque des revendications 9 à 13, **caractérisé en ce que** les extrémités latérales des premiers rabats longitudinaux (10) collés sur le fond (5) du plateau (2) sont de forme complémentaire avec la surface supérieure du ou des deuxièmes rabats longitudinaux (53) et/ou des évidements, pour permettre l'encastrement de l'un dans l'autre lors de l'empilement de deux plateaux l'un sur l'autre.

15. Plateau selon l'une quelconque des revendications précédentes, **caractérisé en ce que** chaque deuxième paroi comprend un pli central (107) en triangle isocèle et deux premiers rabats longitudinaux situés de part et d'autre dudit pli central.

16. Plateau (82) selon l'une quelconque des revendications précédentes, **caractérisé en ce que** il comporte huit côtés.

17. Plateau selon l'un quelconque des revendications précédentes, **caractérisé en ce que** les troisièmes lignes de pliage sont en biais par rapport à la perpendiculaire aux premières lignes de pliage, de façon à donner une forme tronconique audit plateau.

18. Plateau selon l'une quelconque des revendications précédentes, **caractérisé en ce que** au moins une première paroi latérale comporte des cinquième rabats reliés de part et d'autre de ladite première paroi par des sixièmes lignes de pliage propres à coopérer avec la face externe d'un rabat transversal adjacent.

19. Plateau selon l'une quelconque des revendications précédentes **caractérisé en ce que** les deuxièmes parois sont plus hautes que les premières parois latérales adjacentes.

20. Plateau selon l'une quelconque des revendications précédentes, **caractérisé en ce qu'**il comporte une première paroi latérale ajourée partiellement ou sur toute sa longueur ou munie d'une bande d'arrachage longitudinale.

21. Ensemble de flans pour former un plateau en matière en feuille de carton, comportant un premier flan (2) formé d'un fond (5) relié par des premières lignes de pliage (6) à deux premières parois latérales (7) opposées et au moins un deuxième flan (48, 49) propre à former au moins une deuxième paroi latérale dudit plateau
**caractérisé en ce que** le deuxième flan est propre à former deux deuxièmes parois latérales opposées (8, 9) et disposées de part et d'autre par rapport à une ligne de séparation(28), chaque deuxième paroi latérale comportant chacune au moins un premier rabat longitudinal (10) relié d'un côté à une deuxième paroi (8, 9) correspondante par une deuxième ligne de pliage (12, 13) et de l'autre côté par ladite ligne de séparation à la périphérie externe de l'autre premier rabat longitudinal de l'autre deuxième paroi latérale symétrique en vis à vis, lesdits premiers rabats longitudinaux (10, 11) étant agencés pour être collés sur la face externe du fond (5), la deuxième ligne de pliage (12, 13) étant décalée pour permettre la compensation des épaisseurs du carton lorsque le plateau est formé, les extrémités latérales des premiers rabats longitudinaux (10) étant de forme complémentaire avec la surface dudit plateau formé, pour permettre l'encastrement d'un plateau dans l'autre en cas d'empilement de deux plateaux l'un dans l'autre, et chaque deuxième paroi comprenant de plus deux jeux de rabats transversaux (14, 15) reliés aux parois correspondantes par des troisièmes lignes de pliage (18), lesdits jeux comportant chacun au moins un premier rabat transversal (16, 17) avec agencement des troisièmes lignes de pliage pour qu'il soit propre à être respectivement collé sur la face interne de la première paroi latérale correspondante en vis à vis lorsque'le plateau est formé.

22. Ensemble selon la revendication 21, **caractérisé en ce que** les deuxièmes parois opposées sont symétriques par rapport à la ligne de séparation.

23. Ensemble selon l'une quelconque des revendications 21 et 22, **caractérisé en ce que** le fond (161) comprend quatre surfaces d'extrémité (173) écrasées respectivement situées aux quatre coins du plateau.

24. Ensemble de flans selon l'une quelconque des revendications 21 à 23, **caractérisé en ce que** chaque jeu comporte un deuxième rabat transversal relié par une quatrième ligne de pliage audit premier rabat transversal pour former un coin d'angle du plateau, lesdits deuxième rabats transversaux étant chacun eux même reliés par une cinquième ligne de pliage à un troisième rabat transversal pour coopérer avec la face interne des deuxièmes parois en vis à vis.

25. Ensemble de flans selon l'une quelconque des revendications 21 à 24, **caractérisé en ce que** chaque deuxième paroi comprend de plus au moins un deuxième rabat longitudinal relié à ladite deuxième paroi par une sixième ligne de pliage sur le côté opposé au premier rabat longitudinal.

26. Ensemble selon l'une quelconque des revendications 21 à 25, **caractérisé en ce que** une des deuxièmes parois est reliée par une ligne de pliage externe à un volet supérieur pour former un couvercle au plateau.

27. Ensemble de flans selon l'une quelconque des revendications 21 à 26, **caractérisé en ce que** chaque deuxième paroi comprend un pli central (107) en triangle isocèle et deux premiers rabats longitudinaux situés de part et d'autre dudit pli central.

28. Ensemble de flans selon l'un quelconque des revendications 21 à 27, **caractérisé en ce que** les troisièmes lignes de pliage sont en biais par rapport à la perpendiculaire aux premières lignes de pliage, de façon à donner une forme tronconique audit plateau une fois formé.

29. Dispositif de formation d'un plateau à partir de deux flans de matière en feuille de carton ou carton ondulé, à savoir un premier flan formé d'un fond relié par des premières lignes de pliage à deux premières parois latérales opposées et un deuxième flan propre à former deux deuxièmes parois latérales opposées dudit plateau, identiques et symétriques par rapport à une ligne de séparation, chaque deuxième paroi latérale comportant chacune au moins un premier rabat longitudinal relié d'un côté à une deuxième paroi correspondante par une deuxième ligne de pliage et de l'autre côté par ladite ligne de séparation à la périphérie externe de l'autre premier rabat longitudinal de la deuxième paroi latérale symétrique en vis à vis, les extrémités latérales des premiers rabats longitudinaux (10) étant de forme complémentaire avec la surface supérieure du plateau une fois formé, pour permettre l'encastrement d'un plateau dans l'autre lors d'un empilement de deux plateaux l'un sur l'autre, et deux jeux de rabats transversaux comportant chacun au moins un rabat transversal,
**caractérisé en ce que** il comporte
deux magasins de stockage respectivement des premier et deuxième flans,
des moyens de découpe du deuxième flan au niveau de la ligne de séparation pour former les deux deuxièmes parois latérales opposées,
des moyens de préhension et de transfert du premier flan à partir du magasin de stockage à un poste d'assemblage,
des moyens de calage en butée du premier flan pour lui donner une position de référence exacte,
des moyens de saisie et de transfert latéralement par ventouses des deuxièmes parois pour les placer sur la première découpe ainsi indexée,
des moyens d'encollage des premiers rabats longitudinaux et de la face interne des deuxièmes parois et/ou des jeux de deuxièmes rabats pendant leurs transferts,
des moyens d'application des premiers rabats longitudinaux sur la face externe du premier flan,
des moyens de pliage des jeux de rabats vers les deuxièmes parois,
des moyens de transfert de l'ensemble de flans ainsi constitué à un poste de formage,
et des moyens de formage audit poste de formage.

30. Dispositif selon la revendication 29, **caractérisé en ce que** les moyens de formage comprennent un mandrin et des moyens d'enroulement de l'ensemble de flans autour dudit mandrin pour former le plateau.

31. Dispositif selon l'une quelconque des revendications 29 et 30, **caractérisé en ce que**, chaque jeu de rabats transversaux comprenant un premier rabat transversal relié à la deuxième paroi latérale correspondante par une troisième ligne de pliage et un deuxième rabat transversal relié par une quatrième ligne de pliage audit premier rabat transversal, lesdits deuxièmes rabats transversaux étant chacun eux même reliés par une cinquième ligne de pliage à un troisième rabat transversal,
les moyens de pliage desdits jeux comprennent des broches pour former un coin d'angle du plateau et des moyens pousseurs pour appliquer les dits troisièmes rabats transversaux sur la face interne des deuxièmes parois en vis à vis.

32. Dispositif selon l'une quelconque des revendications 31 et 32 dépendante de 31, **caractérisé en ce que**, chaque deuxième paroi comprenant de plus au moins un deuxième rabat longitudinal relié à ladite deuxième paroi par une sixième ligne de pliage sur le côté opposé au premier rabat longitudinal, il comporte de plus des moyens pour replier ledit deuxième rabat longitudinal pour former au moins deux oreilles ou deux trottoirs de part et d'autre du plateau, et **en ce que** le mandrin est rétractable entre une position de formation du plateau et une position d'échappement des oreilles ou trottoirs.

33. Dispositif selon l'une quelconque des revendications 20 à 32, **caractérisé en ce que** chaque deuxième paroi comprenant trois lignes de plis centraux parallèles aux troisièmes lignes de pliage et deux premiers rabats longitudinaux situés de part et d'autre dudit pli central, il comporte des moyens de pliage des dites trois lignes pour former au milieu des dites deuxièmes parois un pli central en triangle isocèle.

34. Procédé de formation d'un plateau à partir de deux flans de matière en feuille de carton ou carton ondulé, à savoir un premier flan (2) formé d'un fond (5) relié par des premières lignes de pliage (6) à deux premières parois latérales opposées (7) et un deuxième flan (48, 49) propre à former deux deuxièmes parois latérales opposées (8, 9) dudit plateau, identiques et symétriques par rapport à une ligne de séparation (28), chaque deuxième paroi latérale (8, 9) comportant chacune au moins un premier rabat longitudinal (10) relié d'un côté à une deuxième paroi (8, 9) correspondante par une deuxième ligne de pliage (12,13) et de l'autre côté par ladite ligne de séparation (28) à la périphérie externe de l'autre premier rabat longitudinal (10) de la deuxième paroi latérale (8, 9) symétrique en vis à vis, les extrémités latérales des premiers rabats longitudinaux (10) étant de forme complémentaire avec la surface supérieure du plateau une fois formé, pour permettre l'encastrement d'un plateau dans l'autre en cas d'empilement de deux plateaux l'un sur l'autre, et deux jeux de rabats transversaux (14, 15) comportant chacun au moins un rabat transversal
**caractérisé en ce que**, après découpe du deuxième flan (48, 49) au niveau de la ligne de séparation (28) pour former les deux deuxièmes parois latérales opposées (8, 9),
on transfère le premier flan (2) à un poste d'assemblage,
on cale en butée le premier flan pour lui donner une position de référence exacte,
on transfère latéralement par ventouses les deuxièmes parois en encollant les premiers rabats longitudinaux (10) et la face interne des deuxièmes parois (8, 9) et/ou les jeux de deuxièmes rabats (14, 15) pendant leurs transferts,
puis on les place sur la première découpe ainsi indexée,
on applique les premiers rabats longitudinaux (10) sur la face externe du premier flan (2),
on plie les jeux de rabats (14, 15) vers les deuxièmes parois (8, 9),
et on transfère l'ensemble de flans ainsi constitué à un poste de formage pour former le plateau.

35. Procédé selon la revendication 34, **caractérisé en ce que**, chaque jeu de rabats transversaux comprenant un premier rabat transversal relié à la deuxième paroi latérale correspondante par une troisième ligne de pliage et un deuxième rabat transversal relié par une quatrième ligne de pliage audit premier rabat transversal, lesdits deuxièmes rabats transversaux étant chacun eux même reliés par une cinquième ligne de pliage à un troisième rabat transversal,
on plie lesdits jeux autour de broches pour former un coin d'angle du plateau et on applique les dits troisièmes rabats transversaux sur la face interne des deuxièmes parois en vis à vis.

36. Procédé de formation selon la revendication 35, **caractérisé en ce que** on forme le plateau autour d'un mandrin.

37. Procédé selon la revendication 36, **caractérisé en ce que**, chaque deuxième paroi comprenant de plus au moins un deuxième rabat longitudinal relié à ladite deuxième paroi par une sixième ligne de pliage sur le côté opposé au premier rabat longitudinal, on replie ledit deuxième rabat longitudinal pour former au moins deux oreilles ou deux trottoirs de part et d'autre du plateau, et on rétracte le mandrin entre une position de formation du plateau et une position d'échappement des oreilles ou trottoirs.

38. Procédé selon l'une quelconque des revendications 34 à 37, **caractérisé en ce que** chaque deuxième paroi comprenant trois lignes de plis centraux parallèles aux troisièmes lignes de pliage et deux premiers rabats longitudinaux situés de part et d'autre dudit pli central, on plie lesdites trois lignes de pliage pour former au milieu desdites deuxièmes parois un pli central en triangle isocèle.

## Patentansprüche

1. Schale (1) aus einem Karton- bzw. Pappenblattmaterial, die durch drei getrennte Teile gebildet ist, und zwar durch ein erstes Teil (2), das einen Boden (5) bildet, der über erste Faltlinien (6) mit zwei ersten entgegengesetzten Seitenwänden (7) verbunden ist, und durch zwei zweite Teile (3, 4), welche zwei zweite entgegengesetzte Seitenwände (8, 9) bilden, welche jeweils mindestens ein erstes längsseitiges Umklappteil (10), das über eine zweite Faltlinie (12, 13) mit der zweiten Wand verbunden ist, und zwei Sätze von querseitigen Umklappteilen (14, 15) aufweisen, welche jeweils mindestens ein erstes querseitiges Umklappteil (16) aufweisen, das über eine dritte Faltlinie mit der zweiten entsprechenden Seitenwand verbunden ist bzw. das auf die Innenseite der ersten angrenzenden gegenüberliegenden Seitenwand (7) geklebt ist,
**dadurch gekennzeichnet,**
**dass** die ersten längsseitigen Umklappteile an der Außenseite des Bodens (5) des Teils (2) befestigt sind und
**dass** die auf den Boden (5) der Schale (2) geklebten seitlichen Enden der ersten längsseitigen Umklappteile (10) komplementär zu der oberen Fläche der Schale ausgebildet sind, um das Einsetzen der einen Schale in die andere zu ermöglichen, wenn zwei Schalen aufeinander gestapelt werden.

2. Schale nach Anspruch 1, **dadurch gekennzeichnet,**
**dass** die zwei ersten entgegengesetzten Wände eine freie obere Kante ohne längsseitiges Umklappteil aufweisen.

3. Schale nach einem der Ansprüche 1 und 2,
**dadurch gekennzeichnet,**
**dass** der Boden vier eingedrückte Endflächen (173) aufweist, die jeweils an den vier Ecken der Schale angeordnet sind.

4. Schale nach einem der vorhergehenden Ansprüche, **dadurch gekennzeichnet,**
**dass** das Flächengewicht des Bodenkartons bzw. der Bodenpappe und der zwei ersten Seitenwände anders ist als dasjenige der zwei zweiten Seitenwände.

5. Schale nach einem der vorhergehenden Ansprüche,
**dadurch gekennzeichnet,**
**dass** die Riffelung der ersten Wände und der zweiten Wände senkrecht zu dem Boden der Schale ist.

6. Schale nach einem der vorhergehenden Ansprüche,
**dadurch gekennzeichnet,**
**dass** jeder Satz ein zweites querseitiges Umklappteil (20) aufweist, das über eine vierte Faltlinie (21) mit dem ersten querseitigen Umklappteil verbunden ist, um eine Winkelecke der Schale zu bilden, wobei die zweiten querseitigen Umklappteile (20) selbst jeweils über eine fünfte Faltlinie (23) mit einem dritten querseitigen Umklappteil (24) verbunden sind, das mit der Innenseite (25) der zweiten gegenüberliegenden Wände zusammenwirkt.

7. Schale nach einem der vorhergehenden Ansprüche,
**dadurch gekennzeichnet,**
**dass** eine zweite Wand einen längsseitigen Flügel aufweist, der über eine Außenfaltlinie verbunden ist, um für die Schale einen Deckel zu bilden.

8. Schale nach einem der Ansprüche 1 bis 6,
**dadurch gekennzeichnet,**
**dass** jede zweite Wand ferner mindestens ein zweites längsseitiges Umklappteil (53) aufweist, das mit der zweiten Wand über eine sechste Faltlinie auf der dem ersten längsseitigen Umklappteil entgegengesetzten Seite verbunden ist.

9. Schale nach Anspruch 8,
**dadurch gekennzeichnet,**
**dass** das zweite längsseitige Umklappteil selbst mindestens eine umgelegte endseitige Lasche (34, 54) aufweist.

10. Schale nach Anspruch 9,
**dadurch gekennzeichnet,**
**dass** jede zweite Wand ein einziges zweites längsseitiges Umklappteil aufweist, das beidseitig mit einer endseitigen Lasche (54) versehen ist, die umgelegt und auf die Außenseite des ersten Umklappteils oder der ersten gegenüberliegenden Seitenwand geklebt ist, wobei das zweite Umklappteil (53) einen querseitigen Steg bildet, der zwei entgegengesetzte Enden der Schale verbindet.

11. Schale nach Anspruch 9,
**dadurch gekennzeichnet,**
**dass** jede zweite Wand zwei zweite endseitige längsseitige Umklappteile (31) aufweist, die jeweils mit einer der umgelegten endseitigen Laschen (34) versehen sind, welche Verstärkungslappen an den vier entgegengesetzten Enden der Schale bilden.

12. Schale nach Anspruch 8,
**dadurch gekennzeichnet,**
**dass** jedes erste querseitige Umklappteil ferner mindestens eine seitliche Lasche aufweist, die umgelegt und auf das zweite längsseitige Umklappteil eines einzigen, einen Steg bildenden Teils geklebt ist.

13. Schale nach Anspruch 12,
**dadurch gekennzeichnet,**
**dass** jedes zweite Umklappteil eine Aussparung an der sechsten Faltlinie aufweist.

14. Schale nach einem der Ansprüche 9 bis 13,
**dadurch gekennzeichnet,**
**dass** die seitlichen Enden der ersten längsseitigen, auf den Boden (5) der Schale (2) geklebten Umklappteile (10) komplementär zu der oberen Fläche des bzw. er zweiten längsseitigen Umklappteile (53) und/oder der Aussparungen ausgebildet sind, um das Ineinandersetzen beim Aufeinanderstapeln zweier Schalen zu ermöglichen.

15. Schale nach einem der vorhergehenden Ansprüche,
**dadurch gekennzeichnet,**
**dass** jede zweite Wand eine mittige Faltung (107) in Form eines gleichschenkeligen Dreiecks und zwei erste längsseitige Umklappteile beidseitig der mittigen Faltung aufweist.

16. Schale (82) nach einem der vorhergehenden Ansprüche,
**dadurch gekennzeichnet,**
**dass** sie acht Seiten aufweist.

17. Schale nach einem der vorhergehenden Ansprüche,
**dadurch gekennzeichnet,**
**dass** die dritten Faltlinien schräg zur Senkrechten zu den ersten Faltlinien verlaufen, so dass die Schale eine kegelstumpfförmige Form annimmt.

18. Schale nach einem der vorhergehenden Ansprüche,
**dadurch gekennzeichnet,**
**dass** mindestens eine erste Seitenwand fünfte Umklappteile aufweist, die beidseitig der ersten Wand über sechste Faltlinien verbunden sind, welche geeignet sind, mit der Außenseite eines angrenzenden querseitigen Umklappteils zusammenzuwirken.

19. Schale nach einem der vorhergehenden Ansprüche,
**dadurch gekennzeichnet,**
**dass** die zweiten Wände höher sind als die ersten angrenzenden Seitenwände.

20. Schale nach einem der vorhergehenden Ansprüche,
**dadurch gekennzeichnet,**
**dass** sie eine erste Seitenwand aufweist, die teilweise oder auf ihrer gesamten Länge durchbrochen ist oder die mit einem längsseitigen Aufreißstreifen versehen ist.

21. Anordnung von Zuschnitten zur Bildung einer Schale aus einem Karton- bzw. Pappenblattmaterial, aufweisend einen ersten Zuschnitt (2), der durch einen Boden (5) gebildet ist, welcher über erste Faltlinien (6) mit zwei ersten entgegengesetzten Seitenwänden (7) verbunden ist, und mindestens einen zweiten Zuschnitt (48, 49), der geeignet ist, mindestens eine zweite Seitenwand der Schale zu bilden,
**dadurch gekennzeichnet,**
**dass** der zweite Zuschnitt geeignet ist, zwei zweite Seitenwände (8, 9) zu bilden, die entgegengesetzt sind und beidseitig einer Trennlinie (28) angeordnet sind, wobei jede zweite Seitenwand jeweils mindestens ein erstes längsseitiges Umklappteil (10) aufweist, das auf der einen Seite über eine zweite Faltlinie (12, 13) mit einer zweiten entsprechenden Wand (8, 9) und auf der anderen Seite über die Trennlinie mit dem Außenumfang des anderen ersten längsseitigen Umklappteils der anderen symmetrischen gegenüberliegenden zweiten Seitenwand verbunden ist, wobei die ersten längsseitigen Umklappteile (10, 11) angeordnet sind, um auf die Außenseite des Bodens (5) geklebt zu werden, wobei die zweite Faltlinie (12, 13) versetzt ist, um das Ausgleichen der Karton- bzw. Pappendicken zu ermöglichen, wenn die Schale gebildet wird, wobei die seitlichen Enden der ersten längsseitigen Umklappteile (10) komplementär zu der Oberfläche der geformten Schale ausgebildet sind, damit die Schalen ineinander gesetzt werden können, wenn zwei Schalen aufeinander gestapelt werden, und wobei jede zweite Wand zusätzlich zwei Sätze von querseitigen Umklappteilen (14, 15) aufweist, welche über dritte Faltlinien (18) mit den entsprechenden Wänden verbunden sind, wobei die genannten Sätze jeweils mindestens ein erstes querseitiges Umklappteil (16, 17) aufweisen, wobei die dritten Faltlinien so angeordnet sind, dass es geeignet ist, jeweils auf die Innenseite der ersten entsprechenden gegenüberliegenden Seitenwand geklebt zu werden, wenn die Schale gebildet wird.

22. Anordnung nach Anspruch 21,
**dadurch gekennzeichnet,**
**dass** die zweiten entgegengesetzten Wände symmetrisch in Bezug auf die Trennlinie sind.

23. Anordnung nach einem der Ansprüche 21 und 22,
**dadurch gekennzeichnet,**
**dass** der Boden (161) vier eingedrückte Endflächen (173) aufweist, die jeweils an den vier Ecken der Schale angeordnet sind.

24. Anordnung von Zuschnitten nach einem der Ansprüche 21 bis 23,
**dadurch gekennzeichnet,**
**dass** jeder Satz ein zweites querseitiges Umklappteil aufweist, das über eine vierte Faltlinie mit dem ersten querseitigen Umklappteil verbunden ist, um eine Winkelecke der Schale zu bilden, wobei die zweiten querseitigen Umklappteile selbst jeweils über eine fünfte Faltlinie mit einem dritten querseitigen Umklappteil verbunden sind, um mit der Innenseite der zweiten gegenüberliegenden Wände zusammenzuwirken.

25. Anordnung von Zuschnitten nach einem der Ansprüche 21 bis 24,
**dadurch gekennzeichnet,**
**dass** jede zweite Wand ferner mindestens ein zweites längsseitiges Umklappteil aufweist, das mit der zweiten Wand über eine sechste Faltlinie auf der dem ersten längsseitigen Umklappteil entgegengesetzten Seite verbunden ist.

26. Anordnung nach einem der Ansprüche 21 bis 25,
**dadurch gekennzeichnet,**
**dass** eine der zweiten Wände über eine Außenfaltlinie mit einem oberen Flügel verbunden ist, um für die Schale einen Deckel zu bilden.

27. Anordnung nach einem der Ansprüche 21 bis 26,
**dadurch gekennzeichnet,**
**dass** jede zweite Wand einen mittigen Knick (107) in Form eines gleichschenkeligen Dreiecks und zwei erste längsseitige Umklappteile beidseitig des mittigen Knicks aufweist.

28. Anordnung von Zuschnitten nach einem der Ansprüche 21 bis 27,
**dadurch gekennzeichnet,**
**dass** die dritten Faltlinien schräg zur Senkrechten zu den ersten Faltlinien verlaufen, so dass die geformte Schale eine kegelstumpfförmige Form annimmt.

29. Vorrichtung zur Bildung einer Schale aus zwei Zuschnitten aus einem Karton- bzw. Wellpappenblattmaterial, und zwar einem ersten Zuschnitt, der durch einen Boden gebildet ist, welcher über erste Faltlinien mit zwei ersten entgegengesetzten Seitenwänden verbunden ist, und einem zweiten Zuschnitt, der geeignet ist, zwei zweite Seitenwände der Schale zu bilden, die entgegengesetzt, identisch und symmetrisch in Bezug auf eine Trennlinie sind, wobei jede zweite Seitenwand jeweils mindestens ein erstes längsseitiges Umklappteil aufweist, das auf der einen Seite über eine zweite Faltlinie mit einer zweiten entsprechenden Wand und auf der anderen Seite über die Trennlinie mit dem Außenumfang des anderen ersten längsseitigen Umklappteils der symmetrischen gegenüberliegenden zweiten Seitenwand verbunden ist, wobei die seitlichen Enden der ersten längsseitigen Umklappteile (10) komplementär zu der oberen Fläche der geformten Schale ausgebildet sind, damit die Schalen ineinander gesetzt werden können, wenn zwei Schalen aufeinander gestapelt werden, und wobei zwei Sätze von querseitigen Umklappteilen jeweils mindestens ein querseitiges Umklappteil aufweisen,
**dadurch gekennzeichnet,**
**dass** sie Folgendes aufweist:
- zwei Magazine, um erste bzw. zweite Zuschnitte zu lagern,
- Mittel, um den zweiten Zuschnitt an der Trennlinie zu schneiden, um die zwei zweiten entgegengesetzten Seitenwände zu bilden,
- Mittel, um den ersten Zuschnitt zu greifen und vom Lagermagazin zu einer Zusammenstellungsstation zu verbringen,
- Mittel, um den ersten Zuschnitt in Anschlagsposition festzustellen, um ihn in eine genaue Referenzposition zu bringen,
- Mittel, um zweite Wände mit Saugern zu greifen und seitlich umzusetzen, um sie auf den ersten, derart eingestellten Zuschnitt anzuordnen,
- Mittel, um während der Verbringung die ersten längsseitigen Umklappteile und die Innenseite der zweiten Wände und/oder die Sätze von zweiten Umklappteilen mit Leim zu bestreichen,
- Mittel, um die ersten längsseitigen Umklappteile auf die Außenseite des ersten Zuschnitts zu legen,
- Mittel, um die Sätze von Umklappteilen zu den zweiten Wänden hin zu falten,
- Mittel für die Übergabe der derart gebildeten Anordnung von Zuschnitten an eine Formungsstation und
- Mittel für die Formung an der Formungsstation.

30. Vorrichtung nach Anspruch 29,
**dadurch gekennzeichnet,**
**dass** die Formungsmittel einen Dorn aufweisen sowie Mittel, um die Anordnung von Zuschnitten um den Dorn zur Bildung der Schale zu wickeln.

31. Vorrichtung nach einem der Ansprüche 29 und 30,
**dadurch gekennzeichnet,**
**dass,** sofern jeder Satz von querseitigen Umklappteilen ein erstes querseitiges Umklappteil, das über eine dritte Faltlinie mit der zweiten entsprechenden Seitenwand verbunden ist, und ein zweites querseitiges Umklappteil, das über eine vierte Faltlinie mit dem ersten querseitigen Umklappteil verbunden ist, aufweist, wobei die zweiten querseitigen Umklappteile jeweils selbst über eine fünfte Faltlinie mit einem dritten querseitigen Umklappteil verbunden sind, die Mittel zum Falten der genannten Sätze Spindel aufweisen, um eine Winkelecke der Schale zu bilden, und Schubmittel, um die dritten querseitigen Umklappteile auf die Innenseite der zweiten gegenüberliegenden Wände zu legen.

32. Vorrichtung nach einem der Ansprüche 31 und 32, wobei Anspruch 32 von Anspruch 31 abhängig ist,
**dadurch gekennzeichnet,**
**dass,** sofern jede zweite Wand ferner mindestens ein zweites längsseitiges Umklappteil aufweist, das mit der zweiten Wand über eine sechste Faltlinie auf der dem ersten längsseitigen Umklappteil entgegengesetzten Seite verbunden ist, die Vorrichtung ferner Mittel aufweist, um das zweite längsseitige Umklappteil umzulegen, um mindestens zwei Lappen oder Stege beidseitig der Schale zu bilden, und der Dorn einziehbar zwischen einer Position für die Formung der Schale und einer Position für den Austritt der Lappen bzw. Stege ist.

33. Vorrichtung nach einem der Ansprüche 20 bis 32,
**dadurch gekennzeichnet,**
**dass,** sofern jede zweite Wand drei Linien für mittige, parallel zu den dritten Faltlinien verlaufende Faltungen und zwei erste längsseitige Umklappteile aufweist, die beidseitig der mittigen Faltung angeordnet sind, die Vorrichtung Mittel aufweist, um die drei Linien zu falten, um in der Mitte der zweiten Wände eine mittige Faltung in Form eines gleichschenkeligen Dreiecks zu bilden.

34. Verfahren zur Bildung einer Schale aus zwei Zuschnitten einer Schale aus zwei Zuschnitten aus einem Karton- bzw. Wellpappenblattmaterial, und zwar einem ersten Zuschnitt (2), der durch einen Boden (5) gebildet ist, welcher über erste Faltlinien (6) mit zwei ersten entgegengesetzten Seitenwänden (7) verbunden ist, und einem zweiten Zuschnitt (48, 49), der geeignet ist, zwei zweite Seitenwände (8, 9) der Schale zu bilden, die entgegengesetzt, identisch und symmetrisch in Bezug auf eine Trennlinie (28) sind, wobei jede zweite Seitenwand (8, 9) jeweils mindestens ein erstes längsseitiges Umklappteil (10) aufweist, das auf der einen Seite über eine zweite Faltlinie (12, 13) mit einer zweiten entsprechenden Wand (8, 9) und auf der anderen Seite über die Trennlinie (28) mit dem Außenumfang des anderen ersten längsseitigen Umklappteils (10) der symmetrischen gegenüberliegenden zweiten Seitenwand (8, 9) verbunden ist, wobei die seitlichen Enden der ersten längsseitigen Umklappteile (10) komplementär zu der oberen Fläche der geformten Schale ausgebildet sind, damit die Schalen ineinander gesetzt werden können, wenn zwei Schalen aufeinander gestapelt werden, und wobei zwei Sätze von querseitigen Umklappteilen (14, 15) jeweils mindestens ein querseitiges Umklappteil aufweisen,
**dadurch gekennzeichnet,**
**dass** nach dem Schneiden des zweiten Zuschnitts (48, 49) an der Trennlinie (28) zur Bildung der zwei zweiten entgegengesetzten Seitenwände (8, 9)
- der erste Zuschnitt (2) zu einer Zusammenstellungsstation verbracht wird,
- der erste Zuschnitt in Anschlagsposition festgestellt wird, um ihn in eine genaue Referenzposition zu bringen,
- die zweiten Wände durch Sauger seitlich umgesetzt werden, wobei die ersten längsseitigen Umklappteile (10) und die Innenseite der zweiten Wände (8, 9) und/oder die Sätze von zweiten Umklappteilen (14, 15) während ihrer Verbringung mit Leim bestrichen werden,
- sie anschließend auf den ersten, derart eingestellten Zuschnitt angeordnet werden,
- die ersten längsseitigen Umklappteile (10) auf die Außenseite des ersten Zuschnitts (2) gelegt werden,
- die Sätze von Umklappteilen (14, 15) zu den zweiten Wänden (8,9) hin gefaltet werden und
- die derart gebildete Anordnung von Zuschnitten an eine Formungsstation übergeben wird, um die Schale zu bilden.

35. Verfahren nach Anspruch 34,
**dadurch gekennzeichnet,**
**dass**, sofern jeder Satz von querseitigen Umklappteilen ein erstes querseitiges Umklappteil, das über eine dritte Faltlinie mit der zweiten entsprechenden Seitenwand verbunden ist, und ein zweites querseitiges Umklappteil, das über eine vierte Faltlinie mit dem ersten querseitigen Umklappteil verbunden ist, aufweist, wobei die zweiten querseitigen Umklappteile jeweils selbst über eine fünfte Faltlinie mit einem dritten querseitigen Umklappteil verbunden sind, die genannten Sätze um Spindel gefaltet werden, um eine Winkelecke der Schale zu bilden, und die dritten querseitigen Umklappteile auf die Innenseite der zweiten gegenüberliegenden Wände gelegt werden.

36. Formungsverfahren nach Anspruch 35,
**dadurch gekennzeichnet,**
**dass** die Schale um einen Dorn gebildet wird.

37. Verfahren nach Anspruch 36,
**dadurch gekennzeichnet,**
**dass,** sofern jede zweite Wand ferner mindestens ein zweites längsseitiges Umklappteil aufweist, das mit der zweiten Wand über eine sechste Faltlinie auf der dem ersten längsseitigen Umklappteil entgegengesetzten Seite verbunden ist, das zweite längsseitige Umklappteil umgelegt wird, um mindestens zwei Lappen oder Stege beidseitig der Schale zu bilden, und der Dorn zwischen einer Position für die Formung der Schale und einer Position für den Austritt der Lappen bzw. Stege eingezogen wird.

38. Verfahren nach einem der Ansprüche 34 bis 37,
**dadurch gekennzeichnet,**
**dass,** sofern jede zweite Wand drei Linien für mittige, parallel zu den dritten Faltlinien verlaufende Faltungen und zwei erste längsseitige Umklappteile aufweist, die beidseitig der mittigen Faltung angeordnet sind, die drei Faltlinien gefaltet werden, um in der Mitte der zweiten Wände eine mittige Faltung in Form eines gleichschenkeligen Dreiecks zu bilden.

## Claims

1. Tray (1) made of cardboard sheet material, formed of three separate parts, namely a first part (2) forming a bottom (5) connected by first fold lines (6) to two first opposing side walls (7) and two second parts (3, 4) forming two second opposing side walls (8, 9) each comprising at least a first longitudinal flap (10) connected to said second wall by a second fold line (12, 13) and two sets of transverse flaps (14, 15) each comprising at least a first transverse flap (16) connected to the corresponding second side wall by a third fold line glued respectively to the internal face of the facing adjacent first side wall (7), **characterised in that** the first longitudinal flaps are fixed to the external face of the bottom (5) of the part (2) and **in that** the side ends of the first longitudinal flaps (10) glued to the bottom (5) of the tray (2) are of a shape complementary with the upper surface of the tray to allow the nesting of the one in the other when two trays are stacked one on the other.

2. Tray according to claim 1, **characterised in that** the two first opposing side walls have a free upper edge devoid of any longitudinal flap.

3. Tray according to any one of claims 1 and 2, **characterised in that** the bottom comprises four crushed end surfaces (173) respectively situated in the four corners of the tray.

4. Tray according to any one of the preceding claims, **characterised in that** the weight of the cardboard of the bottom and of the two first side walls is different to that of the two second side walls.

5. Tray according to any one of the preceding claims, **characterised in that** the corrugations of the first walls and the second walls are perpendicular to the bottom of said tray.

6. Tray according to any one of the preceding claims, **characterised in that** each set comprises a second transverse flap (20) connected by a fourth fold line (21) to said first transverse flap to form a corner wedge of the tray, said second transverse flaps (20) each being themselves connected by a fifth fold line (23) to a third transverse flap (24) cooperating with the internal face (25) of the facing second walls.

7. Tray according to any one of the preceding claims, **characterised in that** one second wall comprises a longitudinal section connected by an external fold line to form a cover of the tray.

8. Tray according to any one of claims 1 to 6, **characterised in that** each second wall additionally comprises at least one second longitudinal flap (53) connected to said second wall by a sixth fold line on the opposite side to the first longitudinal flap.

9. Tray according to claim 8, **characterised in that** said second longitudinal flap itself comprises at least one folded end tongue (34, 54).

10. Tray according to claim 9, **characterised in that** each second wall comprises a single second longitudinal flap provided on either side with a folded end tongue (54) and glued to the external face of the first flap or the facing first side wall, said second flap (53) forming a transverse ledge at two opposing ends of said tray.

11. Tray according to claim 9, **characterised in that** each second wall comprises two second longitudinal end flaps (31) each provided with one of said folded end tongues (34), forming consolidating lugs at the four opposing ends of said tray.

12. Tray according to claim 8, **characterised in that** each first transverse flap additionally comprises at least one folded side tongue glued to the second longitudinal flap in a single piece forming a ledge.

13. Tray according to claim 12, **characterised in that** each second flap comprises a cut-out on the sixth fold line.

14. Tray according to any one of claims 9 to 13, **characterised in that** the side ends of the first longitudinal flaps (10) glued to the bottom (5) of the tray (2) are of a shape complementary with the upper surface of the second longitudinal flap or flaps (53) and/or the cut-outs to allow the nesting of the one in the other when two trays are stacked one on the other.

15. Tray according to any one of the preceding claims, **characterised in that** each second wall comprises a central fold (107) in the form of an isosceles triangle and two first longitudinal flaps situated on either side of said central fold.

16. Tray (82) according to any one of the preceding claims, **characterised in that** it comprises eight sides.

17. Tray according to any one of the preceding claims, **characterised in that** the third fold lines are angled obliquely in relation to the perpendicular to the first fold lines in such a way as to give said tray the shape of a truncated cone.

18. Tray according to any one of the preceding claims, **characterised in that** at least one first side wall comprises fifth flaps connected on either side of said first wall by sixth fold lines suitable to cooperate with the external face of an adjacent transverse flap.

19. Tray according to any one of the preceding claims, **characterised in that** the second walls are higher than the adjacent first side walls.

20. Tray according to any one of the preceding claims, **characterised in that** it comprises one first side wall which is perforated partially or over its entire length or provided with a longitudinal tearing strip.

21. Set of blanks for forming a tray made of carboard sheet material, comprising a first blank (2) formed of a bottom (5) connected by first fold lines (6) to two first opposing side walls (7) and at least one second blank (48, 49) suitable to form at least one second side wall of said tray,
**characterised in that** the second blank is suitable to form two second opposing side walls (8, 9) disposed on either side in relation to a line of separation (28), each second side wall each comprising at least one first longitudinal flap (10) connected on one side to a corresponding second wall (8, 9) by a second fold line (12, 13) and on the other side by said line of separation to the external periphery of the other first longitudinal flap of the other symmetrical facing second side wall, said first longitudinal flaps (10, 11) being arranged to be glued to the external face of the bottom (5), the second fold line (12, 13) being offset to allow the compensation of the thicknesses of the cardboard when the tray is formed, the side ends of the first longitudinal flaps (10) being of a shape complementary with the surface of said formed tray, to allow the nesting of one tray in the other when two trays are stacked one in the other, and each second wall additionally comprising two sets of transverse flaps (14, 15) connected to the corresponding walls by third fold lines (18), said sets each comprising at least one first transverse flap (16, 17) with the third fold lines arranged so that it is suitable to be glued respectively to the internal face of the facing corresponding first side wall when the tray is formed.

22. Set according to claim 21, **characterised in that** the second opposing walls are symmetrical in relation to the line of separation.

23. Set according to any one of claims 21 and 22, **characterised in that** the bottom (161) comprises four crushed end surfaces (173) respectively situated in the four corners of the tray.

24. Set of blanks according to any one of claims 21 to 23, **characterised in that** each set comprises a second transverse flap connected by a fourth fold line to said first transverse flap to form a corner wedge of the tray, said second transverse flaps each being themselves connected by a fifth fold line to a third transverse flap to cooperate with the internal face of the facing second walls.

25. Set of blanks according to any one of claims 21 to 24, **characterised in that** each second wall additionally comprises at least one second longitudinal flap connected to said second wall by a sixth fold line on the opposite side to the first longitudinal flap.

26. Set according to any one of claims 21 to 25, **characterised in that** one of the second walls is connected by an external fold line to an upper section to form a cover of the tray.

27. Set of blanks according to any one of claims 21 to 26, **characterised in that** each second wall comprises a central fold (107) in the form of an isosceles triangle and two first longitudinal flaps situated on either side of said central fold.

28. Set of blanks according to any one of claims 21 to 27, **characterised in that** the third fold lines are angled obliquely in relation to the perpendicular to the first fold lines, in such a way as to give said tray the shape of a truncated cone once formed.

29. Device for forming a tray from two blanks made of cardboard sheet material or corrugated cardboard, namely a first blank formed of a bottom connected by first fold lines to two first opposing side walls and a second blank suitable to form two second opposing side walls of said tray, which are identical and symmetrical in relation to a line of separation, each second side wall each comprising at least one first longitudinal flap connected on one side to a corresponding second wall by a second fold line and on the other side by said line of separation to the external periphery of the other first longitudinal flap of the facing symmetrical second side wall, the side ends of the first longitudinal flaps (10) being of a shape complementary with the upper surface of the tray once formed, to allow the nesting of the one tray in the other when two trays are stacked one on the other, and two sets of transverse flaps each comprising at least one transverse flap,
**characterised in that** it comprises
two magazines for storage respectively of first and second blanks,
means for cutting out the second blank at the line of separation to form the two second opposing side walls, means for gripping and transferring the first blank from the storage magazine to an assembly station,
means for butting and offsetting the first blank to give it a precise reference position,
means for seizing and laterally transferring the second walls by suckers to place them on the first blank thus indexed,
means for gluing the first longitudinal flaps and the internal face of the second walls and/or the sets of second flaps during their transfers,
means for applying the first longitudinal flaps to the external face of the first blank,
means for folding the sets of flaps towards the second walls,
means for transferring the set of blanks thus formed to a forming station,
and means for forming at said forming station.

30. Device according to claim 29, **characterised in that** the means for forming comprise a mandrel and means for rolling the set of blanks around said mandrel to form the tray.

31. Device according to any one of claims 29 and 30, **characterised in that**, each set of transverse flaps comprising a first transverse flap connected to the corresponding second side wall by a third fold line and a second transverse flap connected by a fourth fold line to said first transverse flap, said second transverse flaps each being themselves connected by a fifth fold line to a third transverse flap,
the means for folding said sets comprise pins to form a corner wedge of the tray and pushing means to apply said third transverse flaps to the internal face of the facing second walls.

32. Device according to any one of claims 31 and 32 dependent on 31, **characterised in that**, each second wall additionally comprising at least one second longitudinal flap connected to said second wall by a sixth fold line on the opposite side to the first longitudinal flap, it additionally comprises means for folding said second longitudinal flap to form at least two handles or two ledges on either side of the tray, and **in that** the mandrel is retractable between a position for forming the tray and a position for clearing the handles or ledges.

33. Device according to any one of claims 20 to 32, **characterised in that** each second wall comprising three central fold lines parallel to the third fold lines and two first longitudinal flaps situated on either side of said central fold, it comprises means for folding said three lines to form a central fold in the form of an isosceles triangle in the middle of said second walls.

34. Method for forming a tray from two blanks made of cardboard sheet material or corrugated cardboard, namely a first blank (2) formed of a bottom (5) connected by first fold lines (6) to two first opposing side walls (7) and a second blank (48, 49) suitable to form two second opposing side walls (8, 9) of said tray, which are identical and symmetrical in relation to a line of separation (28), each second side wall (8, 9) each comprising at least one first longitudinal flap (10) connected on one side to a corresponding second wall (8, 9) by a second fold line (12, 13) and on the other side by said line of separation (28) to the external periphery of the other first longitudinal flap (10) of the facing symmetrical second side wall (8, 9), the side ends of the first longitudinal flaps (10) being of a shape complementary with the upper surface of the tray once formed, to allow the nesting of one tray in the other when two trays are stacked one on the other, and two sets of transverse flaps (14, 15) each comprising at least one transverse flap,
**characterised in that**, after the second blank (48, 49) is cut out at the line of separation (28) to form the two second opposing side walls (8, 9),
the first blank (2) is transferred to an assembly station,
the first blank is butted and offset to give it a precise reference position,
the second walls are transferred laterally by suckers, gluing the first longitudinal flaps (10) and the internal face of the second walls (8, 9) and/or the sets of second flaps (14, 15) during their transfers,
then they are placed on the first blank thus indexed,
the first longitudinal flaps (10) are applied to the external face of the first blank (2),
the sets of flaps (14, 15) are folded towards the second walls (8, 9),
and the set of blanks thus constituted is transferred to a forming station to form the tray.

35. Method according to claim 34, **characterised in that**, each set of transverse flaps comprising a first transverse flap connected to the corresponding second side wall by a third fold line and a second transverse flap connected by a fourth fold line to said first transverse flap, said second transverse flaps each being themselves connected by a fifth fold line to a third transverse flap,
said sets are folded around pins to form a corner wedge of the tray and said third transverse flaps are applied to the internal face of the facing second walls.

36. Method for forming according to claim 35, **characterised in that** the tray is formed around a mandrel.

37. Method according to claim 36, **characterised in that**, each second wall additionally comprising at least one second longitudinal flap connected to said second wall by a sixth fold line on the opposite side to the first longitudinal flap, said second longitudinal flap is folded to form at least two handles or two ledges on either side of the tray, and the mandrel is retracted between a position for forming the tray and a position for clearing the handles or ledges.

38. Method according to any one of claims 34 to 37, **characterised in that** each second wall comprising three central fold lines parallel to the third fold lines and two first longitudinal flaps situated on either side of said central fold, said three fold lines are folded to form a central fold in the form of an isosceles triangle in the middle of said second walls.
